# EUROPÄISCHE PATENTSCHRIFT

(11) **EP 1 527 709 B1**
(45) Veröffentlichungstag und Bekanntmachung des Hinweises auf die Patenterteilung: **19.03.2008**
(21) Anmeldenummer: 04023317.3
(22) Anmeldetag: 30.09.2004
(51) Int. Cl.: A45D 20/12, H05F 3/04

(54) **Haarpflegegerät mit Ionisationsvorrichtung**
Hair care appliance with ionization device
Appareil pour le soin des cheveux avec dispositif d'ionisation

(30) Priorität: 31.10.2003 DE 10351265
(43) Veröffentlichungstag der Anmeldung: 04.05.2005
(73) Patentinhaber: Braun GmbH, 61476 Kronberg (DE)
(72) Erfinder: Seng, Jürgen, 65779 Kelkheim (DE); Smetana, Norbert, 61476 Kronberg (DE); Börger, Georg, 61449 Steinbach (DE)

(56) Entgegenhaltungen:
- DE-U- 20 316 899
- FR-A- 2 766 338
- US-A- 3 997 817
- US-A- 4 352 143

## Beschreibung

Die Erfindung betrifft ein Haarpflegegerät nach dem Oberbegriff des Anspruches 1, insbesondere einen Haartrockner.

Beim Bürsten, Kämmen oder Abtrocknen von Haaren, werden diese statisch aufgeladen bzw. elektrisiert, was zu unerwünschten Effekten führt. Durch diese Elektrisierung wird das Haar schwerer frisierbar. Außerdem zieht das Haar Staubteilchen an und verschmutzt schnell.

Aus der DE-U 80 18 566 ist beispielsweise ein Haartrockner mit einer lonisationsvorrichtung bekannt, mit der diese negativen Effekte beseitigt werden. Durch die im Haartrockner integrierte lonisationsvorrichtung werden nämlich die elektrischen Ladungen neutralisiert. Die lonisationsvorrichtung umfasst einen durch eine Impulsgeneratorschaltung gebildeten Hochspannungskreis, der eine in einem Endbereich einer Warmluftleitung befindliche lonisierungselektrode speist.

Die DE 29 19 598 beschreibt zwei Ausführungsformen eines Haartrockners mit einer lonisationsvorrichtung.

Die erste Ausführungsform bezieht sich auf einen Handhaartrockner. Dieser umfasst einen Luftkanal mit einem elektrischen Heizwiderstand. Innerhalb eines Griffes ist ein Generator mit einem piezoelektrischen Wandler untergebracht, welcher mit einem stromleitenden Kabel verbunden ist. Am anderen Ende läuft das Kabel in eine Metallelektrode aus. Die Metallelektrode besitzt eine nadelförmige Spitze. Die Spitze ist schräg im Luftkanal angeordnet, wobei das Kabel außerhalb des Luftkanals geführt ist. Woraus die Spitze hergestellt ist und wie die Metallelektrode mit dem Kabel verbunden ist wird nicht beschrieben. Allenfalls ist beschrieben, dass die Elektrode aus Feinblech ausgestanzt ist.

Etwas genauer wird die Metallelektrode im Zusammenhang mit dem zweiten Ausführungsbeispiel erläutert, welches sich auf eine Trockenhaube bezieht. Im Inneren der Haube befinden sich vier Elektroden unterhalb eines elektrischen Heizwiderstandes und eines Ventilator. Die vier Elektroden sind radial zum Luftstrom angeordnet und werden aus Feinblech ausgestanzt. Die Elektroden werden durch einen Ring miteinander verbunden, welcher mit ihnen zusammen aus einem Stück erhalten wurde. Der Ring ist mit einem außerhalb der Haube geführten Kabel verbunden. Am anderem Ende des Kabels befindet sich ein Fußpedal, in dem der Generator integriert ist. Eine derartige Lösung mit mehreren radialen Elektroden benötigt eine relativ starke Hochspannungsquelle und ist für Handgeräte untauglich. Die definierten Feinblech-Elektrodenspitzen geben an der Spitze ein gut definiertes lonenfeld ab.

Eine andere Druckschrift, nämlich die JP 2000 323 296 A beschreibt eine lonisationsvorrichtung, bei der das Ende eines Kabels eine nadelförmige Elektrode bildet. Die lonisationsvorrichtung besteht aus einer Hochspannungsquelle mit einem piezoelektrischen Generator und einer Elektrode innerhalb einer Vakuumschicht. Die Hochspannungsquelle befindet sich außerhalb einer Vakuumkammer. Zwischen Hochspannungsquelle und dem Kabel ist ein hochohmiger Widerstand vorhanden. Einerseits ist bei Haartrocknern die Anordnung eines zusätzlichen hochohmigen Widerstandes im Hochspannungskreis unerwünscht, andererseits ist diese Vorrichtung für die Entladung eines in der Vakuumschicht befindlichen Films vorgesehen.

In der DE 31 00 338 A1 wird ebenfalls ein Haartrockner mit einer lonisationsvorrichtung mit einer Elektrode beschrieben. Als Hochspannungsquelle dient eine relativ starke Hochspannungskaskade. Sie umfasst zwei zusätzliche, in Reihe geschaltete Schutzwiderstände. Eine derart leistungsstarke Hochspannungsquelle ist jedoch relativ teuer und auch aus Sicherheitsgründen nachteilig. Wie die Elektrode ausgebildet ist, wird nicht näher erläutert.

Aus der US 5,612,849 ist ein weiterer Haartrockner bekannt, bei dem sogar zwei Hochspannungsgeneratoren eingesetzt werden. Die Hochspannungsgeneratoren umfassen eine Kaskadenschaltung. Im Luftaustrittsbereich des Haartrockners werden zwei voneinander beabstandete etwa zylinderförmige Kohleelektroden eingesetzt, um eine lonisation des Luftstromes zu erreichen. Jede Elektrode ist mit einer Verbindungsleitung versehen, die über jeweils einen Schutzwiderstand mit jeweils einem Generator verbunden sind. Auch hier sind relativ starke Generatoren vorgesehen.

Aus der US 5,612,849 ist ein Haartrockner mit einer leistungsschwächeren Hochspannungsquelle bekannt. Die Quelle wird durch einen Piezogenerator gebildet. Eine in Richtung des Luftstromes ausgerichtete nadelförmige Elektrode ist in einem Schutzgitter integriert und mit einem Verbindungskabel verbunden, der zur Hochspannungsquelle führt. Die Spitze an der Elektrode ermöglicht eine hohe Feldkonzentration, eine hohe lonenmenge und somit einen guten Wirkungsgrad der lonisationsvorrichtung. Nachteilig ist jedoch, dass ein Piezogenerator eingesetzt wird, der keine kontinuierliche lonisierung ermöglicht.

Die US 6,191,930 beschreibt einen Haartrockner mit einer lonisationsvorrichtung bestehend aus einem Hochspannungsgenerator, einer separaten Elektrode mit einer Spitze und einer Verbindungsleitung. Die Ausgangsspannung soll über 6 kV, vorzugsweise 7 kV betragen.
Die Leerlaufspannung ist offenbar nicht angegeben. Die Elektrode und die Leitung sind etwa zentrisch in einem Luftkanal angeordnet. Die Spitze zeigt zu einer Luftaustrittsöffnung. Beim Übergang zwischen der Elektrode und der Verbindungsleitung entsteht eine Kante. Die Elektrode muss beispielsweise mit einem Blech gehalten werden. Es hat sich jedoch gezeigt, dass diese Lösung eine starke Spannungsquelle erfordert und dass diese Anordnung daher nicht optimal ist.

Aus der FR 2 766 338 A ist ein Zubehörteil für einen Haartrockner bekannt. Das Gerät soll der Neutralisierung der elektrostatischen Aufladung der Haare dienen und umfasst eine Elektrode ein.

Der Erfindung liegt die Aufgabe zugrunde, ein Haarpflegegerät mit einer leicht im Gerät integrierbaren lonisationsvorrichtung nach dem Oberbegriff des Anspruches 1 derart zu verbessern, dass der Wirkungsgrad der lonisationsvorrichtung weiter erhöht wird. Insbesondere soll es möglich sein, dass eine Hochspannungsquelle mit geringen Abmessungen und mit einer kontinuierlichen lonisierungsspannung eingesetzt werden kann.

Diese Aufgabe wird dadurch gelöst, dass die lonisationselektrode einstückig aus dem elektrischen Leiter gebildet ist.

Die Erfindung beruht auf der überraschenden Erkenntnis, dass eine Verbindungsstelle zwischen dem Hochspannungskabel und der Elektrode für eine deutliche Reduzierung der lonenmenge sorgt. Durch Lötstellen, Nietverbindungen oder andere Verbindungsstellen zwischen dem Kabel und der Elektrode entstehen nämlich unkalkulierbare Verluste, die eine höhere Dimensionierung der Hochspannungsquelle erfordern. Dadurch dass die Elektrode unterbrechungslos - also ohne Zwischenteile oder Verbindungsmittel - zur Hochspannungsquelle gelangen kann, wird der lonenaustoß in einfacher Weise optimiert. Kanten, Stufen oder dergleichen die beim Übergang einer separaten Metallelektrode zum Verbindungskabel entstehen werden durch die erfindungsgemäße Maßnahme verhindert. An solche Kanten können bereits Feldkonzentrationen auftreten, die je nach Elektrodenanordnung nicht nutzbar sind aber ein erhebliches Verlustfeld bedeuten.

Auf zusätzliche, externe in Reihe geschaltete Schutzwiderstände zum Personenschutz kann durch den Einsatz einer relativ leistungsschwachen Hochspannungsquelle gänzlich verzichtet werden. Weil eine solche Quelle einen relativ hohen Innenwiderstand besitzt, ist es ausreichend, dass im Generator integrierte Widerstände Schutznormen erfüllen. Eine solche Hochspannungsquelle ist zudem kostengünstiger.

Die Elektrode ist so effektiv, dass sogar eine Hochspannungsquelle, die einen kontinuierlichen lonisierungseffekt erlaubt, eingesetzt werden kann, wobei geringe Abmessungen und ein geringes Gewicht der Hochspannungsquelle gegeben sind. Eine bevorzugte Hochspannungsquelle ist ein Transformator, der z.B. netzseitig gespeist wird.

Eine solche Elektrodenausbildung ist zudem sehr einfach in einem Haartrockner unterzubringen. Außerdem lässt sich die erfindungsgemäße Vorrichtung leicht in vorhandene Geräte integrieren.

Durch die einstückige Ausbildung der Elektrode sind keine zusätzlichen Halteteile erforderlich. Durch die Erfindung werden daher wenige Teile benötigt und es ergibt sich ein geringer Montageaufwand. Dadurch kann außerdem die Elektrode relativ frei im oder am Haartrocknergehäuse positioniert werden.

Eine kapazitive Belastung durch umgebende Halteteile oder andere Materialien findet nicht statt. Dadurch dass keine zusätzliche Halteteile für die Elektrode benötigt werden, entfallen parallele Kapazitäten bzw. Impedanzen, die durch die Halteteile und/oder Isolatoren für die Elektrode entstehen. Außerdem entfallen Kanten oder z.B. Stanzgrate der Halteteile, die bei ihrer Herstellung entstehen. Diese Stanzgrate nach dem Stand der Technik liegen nicht in Luftflußrichtung und verschlechtern den Wirkungsgrad, auch weil sie elektrische Verlustfelder erzeugen.

Bei einer aus einem Blech hergestellten oder einer durch ein Halteblech gehalterten separaten Elektrode ist eine parallele Kapazität Cp relativ groß. Diese ist einer wirksamen Oberfläche proportional. Während bei der erfindungsgemäßen Lösung die wirksame Oberfläche sehr gering ist und beispielsweise 16 mm² beträgt, kann eine derartige Anordnung nach dem Stand der Technik eine Oberfläche von z.B. 148 mm² aufweisen. Letztere setzt sich z.B. zusammen aus einer Oberfläche eines Drahtes von z.B. 16 mm², einer Oberfläche eines Bleches von 100 mm² und einer Oberfläche einer Spitze von z.B. 32 mm², also einer etwa 10-fachen Oberfläche und somit einer etwa 10-fachen Kapazität. Ein paralleler Widerstand Rp ist umgekehrt proportional zur Oberfläche. Entsprechend ist dieser etwa nur 1/10 im Vergleich zum Stand der Technik.

Die erfindungsgemäße Lösung ermöglicht also eine definierte lonenaussendung mit einer geringen wirksamen Oberfläche bzw. einer hohen parallelen Impedanz.

Eine geringe parallele Impedanz ist sehr nachteilig, da sie mit dem Innenwiderstand der Hochspannungsquelle einen Spannungsteiler bildet. Dies hat zur Folge, dass ein hoher Spannungsabfall am Innenwiderstand der Hochspannungsquelle entsteht, der für eine lonisierung nicht nutzbar ist. Die nutzbare Spannung an der Elektrode ist durch die erfindungsgemäße Elektrodenausbildung nahezu die Leerlaufspannung der Hochspannungsquelle. Leerlaufspannungen unterhalb von nur 6 kV sind bei einem hohen Wirkungsgrad und einem hohen Innenwiderstand von z.B. 10 Megaohm möglich. Die geringe Spannung ermöglicht den Einsatz eines kostengünstigen Transformators.

Zudem entfällt eine Prüfung einer Kontaktstelle zwischen dem Kabel und der Elektrode.

In einer vorteilhaften Weiterbildung des erfindungsgemäßen Gerätes ist vorgesehen, dass der spitze Bereich der Ionisationselektrode durch Bearbeiten, vorzugsweise Abschneiden des elektrischen Leiters gebildet ist. An der z.B. abgeschnittenen Leiterstelle entstehen Grate, die scharfkantige und spitze Stellen besitzen. An diesen Stellen tritt eine hohe Feldkonzentration auf, so dass eine hohe lonenemission stattfindet.

Ein spitzer Bereich entsteht in einfacher Weise, wenn der Leiter schräg abgeschnitten wird. Die so gebildete Spitze lässt sich einfach herstellen und begünstigt die Aussendung von lonen.

Eine weitere Verbesserung des Emissionsverhaltens der Elektrode ist gegeben, wenn das Kabel ein Litzekabel mit Litzeadern und/oder ein mehradriges Kabel ist, die mehrere spitze Bereiche bilden. Hierdurch wird die Nutzmenge der lonen auf kostengünstige Weise erhöht. Die einzelnen Enden der Litzeadern können neben- und/oder hintereinander liegen.

Gemäß einer weiteren vorteilhaften Weiterbildung der Erfindung ist vorgesehen, dass die Ionisationselektrode in Richtung eines Luftkanals verläuft. Durch diese Ausrichtung sind kaum parallele Kapazitäten und Widerstände vorhanden, die zu parallelen Strömen führen, die eine erzielbare Spannung reduzieren und den verfügbaren Stromfluß für die lonisierung verringern. Diese Verringerung des Stromflusses sorgt für eine Verschlechterung der Wirkung der lonisationsvorrichtung.

Ein guter lonisationseffekt entsteht, wenn die lonisationselektrode in der Nähe einer Luftaustrittsöffnung angeordnet ist. Die lonen können so leicht ausgeblasen werden und stehen im Ausblasstrom für eine Neutralisierung zur Verfügung.

Besonders effektiv arbeitet die lonisationsvorrichtung, wenn die Elektrode etwa zentrisch im Luftkanal angeordnet ist. Dort herrscht ein günstiger Volumenstrom.

Eine leichte Befestigung der lonisationselektrode wird erreicht, indem diese in einem geheizten Bereich des Luftkanals angeordnet ist, insbesondere wenn das Kabel durch eine Heizträgerplatte geführt und dort befestigt ist. Damit liegt ein lonenemittierpunkt in einfacher Weise im Luftstrom. Die Befestigung des Kabel kann an einer isolierten Stelle des Kabels mit einem Halteelement, vorzugsweise einer aufgeschraubten Halteschelle an der Trägerplatte erfolgen.

Die Erfindung ist nicht nur bei einem Haartrockner einsetzbar, sondern auch bei anderen Haarpflegegeräten, z.B. bei Lockenwicklern bzw. Lockenstäben, wobei kein beheizter Luftstrom erfolgen muß. Eine Beheizung kann auch durch Konvektion erfolgen, z.B. in gasbetriebene Lockenstäbe oder sog. "straightener". Eingesetzt kann die Erfindung bei Haarstylern, Haarbürsten mit einer Speisung des Transformators mit Batteriespannung, Trockenhauben oder anderen Haarpflegegeräten werden. Auch ein Einsatz in Klimageräten, Luftbefeuchtern, Klimaanlagen und dergleichen ist denkbar.

Weitere vorteilhafte Weiterbildungen der Erfindung sind in den Unteransprüchen genannt.

Anhand der Figurenbeschreibung wird ein Ausführungsbeispiel eines erfindungsgemäßen Haarpflegegerätes, die Erfindung sowie weitere Vorteile derselben näher erläutert.

Es zeigt:
- Fig. 1: eine schematische Darstellung eines Haartrockners mit einer erfindungsgemäßen lonisationsvorrichtung,
- Fig. 2: eine vergrößerte Darstellung eines Luftaustrittsbereiches des Haartrockners, in dem eine Elektrode vorhanden ist,
- Fig. 3: einen Darstellung von Heizträgerplatten mit der Elektrode von einer Stirnseite aus gesehen,
- Fig. 4: einen Darstellung der Elektrode,
- Fig. 5-9: Varianten der Elektrode,
- Fig. 10: einen Darstellung eines Schnittbereiches der Elektrode,
- Fig. 11: ein Schaltbild der lonisationsvorrichtung, wobei ein großer horizontaler Pfeil den Gesamtluftfluss und ein kleiner Pfeil den effektiven lonenfluss darstellt, und
- Fig. 12: ein weiteres Schaltbild der lonisationsvorrichtung mit einer parallelen Kapazität und einem parallelen Widerstand, wobei zusätzlich ein uneffektiver lonenfluss (nach oben gerichteter Pfeil) dargestellt ist.

In den Figuren sind stets gleiche Teile mit denselben Bezugszeichen versehen.

Fig. 1 zeigt einen Haartrockner 1, der als Handgerät ausgeführt ist. Dieser weist vorzugsweise ein Kunststoffgehäuse 2 und einen Handgriff 3 auf. Das Gehäuse 2 ist etwa rohrförmig ausgebildet und mit einer Lufteintrittsseite 4 und einer z.B. gegenüberliegenden Luftaustrittsseite bzw. Luftaustrittsöffnung 5 versehen. Im Gehäuse 2 sind bekannte Komponenten, wie ein nicht dargestellter Lüfter, ein oder mehrere Heizelemente und die lonisationsvorrichtung integriert. An der Luftaustrittsseite ist ein Schutzgitter 7 oder eine andere Schutzabdeckung befestigbar. Das Schutzgitter ist vorzugsweise nicht aus Kunststoff sondern metallisch ausgebildet, weil ein Kunststoffschutzgitter anfälliger für elektrische Aufladungen und elektrische Störfelder ist. Das Gehäuse 2 bildet einen Luftkanal 8, in dem ein warmer Luftstrom zum Trocknen der Haare strömt.

Die lonisationsvorrichtung umfasst eine Elektrode 12 mit einer Elektrodenspitze.

Die lonisationsvorrichtung besteht weiterhin aus einer Hochspannungsquelle 11 - insbesondere einem Transformator - zur Bildung einer vorzugsweise negativen Hochspannung von vorzugsweise mindestens 2 kV und weniger als 6 kV, insbesondere weniger als 5 kV (je gemessenem mit Gigaohm des Meßgeräts an der Elektrodenspitze). Insbesondere eine gemessene Spannung von etwa 2,6 bis 3,8 kV an der Elektrodenspitze ist sehr vorteilhaft, wobei das Messgerät einen Widerstand von 1 Gigaohm besitzt. Das Transformatormodul wird vorzugsweise mit Netzfrequenz gespeist. Vorzugsweise liegt die Leerlaufspannung unterhalb von 7 kV.

Grundsätzlich möglich ist auch ein Hochspannungsgenerator, der eine Kaskadenschaltung, ein Piezoelement oder ein anderes Erzeugungselement umfasst. Mindestens ist die Spannung aber 1000V, die hier bereits als Hochspannung bezeichnet wird. Bevorzugt werden negative lonen zum Entladen der Haare genutzt.

Der Innenwiderstand der Hochspannungsquelle ist relativ hoch und beträgt insbesondere etwa 5 bis 20 Megaohm, insbesondere etwa 10 Megaohm, so dass ein Kurzschlußstrom von höchstens etwa 1,4 mA (z.B. 7kV/ 5 Megaohm), vorzugsweise etwa 0,3 bis 0,4 mA (z.B. 3 kV/10 Megaohm) möglich wäre. Dieser Strom ist für Personen ungefährlich, so dass selbst bei direkter Berührung der Elektrode 12 keine Gefahr ausgeht.

Der Generator kann auch im Griff 3 in einer Ausbuchtung der Gehäuseoberseite, oberhalb bzw. außerhalb des Heizluftstromes oder einer anderen Stelle integriert sein. Vorzugsweise ist er aber in einem ungeheiztem Bereich untergebracht.

Die Elektrode 12 für einen lonenausstoss ist über ein Kabel 13, insbesondere ein Hochspannungkabel, mit der Hochspannungsquelle direkt verbunden. An der Elektrode 12 bildet sich ein elektrisches Feld aufgrund der Hochspannung. An einem spitzen Bereich 18 findet eine Erhöhung des elektrischen Feldes bzw. eine Erhöhung der Feldstärke (Feldkonzentration) statt.

Die Hochspannungsquelle 11 ist bedarfsweise über einen Schalter 13 einschaltbar. Die Spannungsform ist pulsförmig oder als Gleich- oder Wechselspannung, z.B. als sinusförmige Spannung mit 50 Hz vorgesehen.

Das Kabel 13 umfasst mindestens eine elektrische Isolierung 14 und mindestens einen elektrischen Leiter 15, der an einem freien Ende abisoliert ist, vorzugsweise sind 5 bis 15 mm abisoliert.

Erfindungsgemäß ist die Ionisationselektrode 12 einstückig aus dem elektrischen Leiter 15 gebildet, wie Fig. 2 bzw. Fig. 4 veranschaulicht. Das freie, abisolierte Ende des Kabels ist also die Elektrode 12 selbst. Die Elektrode 12 wird direkt und vorzugsweise nur vom Kabel 13 gehalten.

Das Kabel 13 ist genau zentrisch bis leicht exzentrisch zur Achse des Luftkanals befestigt. Höchstens ist die Elektrode 12 etwa 10 bis 15 mm zur Achse beabstandet. Im Wesentlichen ist sie immer noch zentrisch. Das Kabel 13 ist axial zum Luftstrom angeordnet und verläßt diese Ausrichtung erst in der Nähe des Griffs 3, wie Fig. 1 und 2 zeigen.

Insbesondere ist das Kabel 13 an einem Führungs- und/oder Befestigungselement, vorzugsweise aus elektrischem Isoliermaterial befestigt. Vorzugsweise ist das Kabel 13 an einem Heizelementträger, insbesondere an einer von mehreren Trägerplatten 6, insbesondere eines Mikanitkreuzes oder einer anderer Mikanitanordnung, vorzugsweise mit zwei bzw. vier oder drei bzw. sechs Platten 6, wie Fig. 3 zeigt, befestigt. Der Heizelementträger trägt ein oder mehrere Heizelemente, vorzugsweise bestehend aus wendelförmigem Heizdraht 10, wie Fig. 3 zeigt. Das Kabel 13 liegt innerhalb der Heizanordnung. Die z.B. sechs Platten 6 sind vorzugsweise sternförmig um die Längsachse angeordnet.

Das Kabel 13 ist ferner über mindestens ein Halteelement 16 befestigt, das in der Nähe der Elektrode 12 und im Isolierten Leiterbereich angeordnet ist. Vorzugsweise ist ein zweites Halteelement 16 vorhanden, welches jedoch näher zum Griff 3 angeordnet ist.

Die Platten 6 sind in der Nähe der Elektrode 12 ausgespart und bilden somit in Elektrodennähe einen Freiraum 17, wobei die Elektrode 12 in diesem Freiraum 17 frei liegt. Die Spitze der Elektrode 12 ist in dem Mikanitkreuz oder einer anderen Mikanitanordnung gelagert. Zwischen der Elektrodenspitze und den Trägerplatten 6 oder einem anderen Trägerelement ist ein Abstand von mindestens 5 mm, vorzugsweise mindestens 10mm vorhanden. Die Heizelemente und das Gehäuse 2 bilden ein Heizrohr.

Um einen besseren lonenausstoss zu erreichen, wird der Leiter 15 schräg abgeschnitten, so dass eine Spitze 18 von vorzugsweise etwa 20° bis 60°, vorzugsweise etwa 30° bis 45° gebildet wird. Der Leiter 15 kann auch mehrfach von mehreren Seiten schräg abgeschnitten werden, so dass die Spitze 18 in der Mitte des Leiters liegt. Vorzugsweise ist die geschnittene Spitze in einem Ausblasbereich des Haartrockners 1 angeordnet und insbesondere im Heizkanal integriert.

Der Leiterquerschnitt der Elektrode 12 beträgt abisoliert vorzugsweise etwa 0,8 bis 2 mm.

Der Leiter 15 bzw. die Elektrode 12 kann eine einzige Ader umfassen, wie Fig. 5 zeigt oder aus Litze mit mehreren Adern bestehen, wie Fig. 6 veranschaulicht. Es kann auch zur Bildung der Elektrode 12 ein mehradriges Kabel mit mehreren isolierten Leitern oder sogar ein mehradriges Litzekabel eingesetzt werden (siehe Fig. 6-9).

Das Leiterende kann radial nach außen auseinander gefächert sein, wie Fig. 7 zeigt oder z.B. schräg abgeschnitten und in eine Vorzugsrichtung gebogen sein, wie Fig. 8 zeigt. Die einzelnen Aderenden, vorzugsweise aus Litze, liegen dann hintereinander und nebeneinander. Vorteilhaft ist, dass mehrere spitze Bereiche 18a, 18b, 18c usw. vorhanden sind. Vorzugsweise sind die Spitzen im Wesentlichen in Wirkrichtung zum Haar bzw. Luftaustritt der Haartrockners gerichtet und im Ausblasbereich angeordnet.

Besonders günstig sind Grate 21, die beim Abschneiden entstehen, wie Fig. 10 veranschaulicht. Diese bilden wiederum weitere spitze Bereiche 21 a, 21 b usw. bzw. eine Vielzahl von lonisierungsspitzen und scharfen Kanten und erhöhen dadurch die Wirkung der Elektrode 12.

Besonders vorteilhaft ist es, dass nicht nur die Elektrodenspitze 18, sondern die gesamte Elektrode 12 frei liegt und/oder dass die Spitze direkt zum Luftaustritt zeigt, wie anhand der Figuren 11 und 12 erläutert wird. Der Innenwiderstand Ri der Hochspanungsquelle hat kaum Einfluß auf die Spannung an der Emittierstelle der Elektrode 12. Die Spannung Uah entspricht etwa der Spannung Uaw, wie Fig. 11 zeigt. Wie Fig. 12 zeigt, entstehen durch eine ungünstige Elektrodenanordnung dagegen parallele Impedanzen bzw. parallele Kapazitäten Cp und Widerstände Rp, die durch Spannungsteilung die Spannung Uaw reduzieren und somit die lonisationswirkung verschlechtern. Dieser Effekt macht sich besonders bei einem hohen Innenwiderstand des Generators Ri bemerkbar und ist außerdem von der Spannungsform abhängig. Bei steilen Impulsen oder hohen Frequenzen wirkt die Kapazität Cp wie ein Kurzschluß, wodurch keine lonenemission in dem Luftstrom möglich ist.

Aber auch zusätzliche elektrische und mechanische Verbindungsstellen zwischen Elektrode und Kabel können zusätzliche parallele Impedanzen schaffen, die durch die einstückige Elektrodenausbildung verhindert wird.

Durch diese vorteilhafte kapazitätsarme Anordnung und der hier vorgesehenen Elektrode kann ein leistungsschwächerer Generator mit geringer Spannung und/oder geringerem Strom eingesetzt werden.

Möglich ist auch, dass die Spitze durch Ultraschallschweißen geformt oder durch Funkenerosion gebildet wird. Auch kann das Leiterende bzw. die Elektrode gequetscht, gezogen oder aus einer Sollbruchstelle gebildet werden, so dass Feldkonzentrationspunkte entstehen.

## Patentansprüche

1. Haarpflegegerät mit einer lonisationsvorrichtung zur Erzeugung einer Luftionisierung, mit einer Hochspannungsquelle (11), einem mit der Hochspannungsquelle (11) verbindbaren Kabel (13), das einen isolierten elektrischen Leiter (15) umfasst, wobei eine lonisationselektrode (12) an einem freien Ende des Leiters (15) zur Bildung eines elektrischen Feldes angeordnet ist und einen spitzen Bereich (18) umfasst, damit eine Feldkonzentration stattfindet, **dadurch gekennzeichnet, dass** die lonisationselektrode (12) mit dem spitzen Bereich (18) einstückig aus dem elektrischen Leiter (15) gebildet ist.

2. Haarpflegegerät nach Anspruch 1, **dadurch gekennzeichnet, dass** der spitze Bereich (18) der lonisationselektrode (12) durch Bearbeiten, insbesondere durch Abschneiden des elektrischen Leiters (15) gebildet ist.

3. Haarpflegegerät nach Anspruch 2, **dadurch gekennzeichnet, dass** der spitze Bereich (18) durch einen Schräganschnitt eines Leiterendes am freien Ende des Leiters (15) gebildet ist.

4. Haarpflegegerät nach einem der vorhergehenden Ansprüche, **dadurch gekennzeichnet, dass** der spitze Bereich (18) durch wenigstens einen Grat (21) gebildet ist, insbesondere eines Schräganschnitts.

5. Haarpflegegerät nach Anspruch 3 oder 4, **dadurch gekennzeichnet, dass** der Schräganschnitt unter einem Winkel von 30° bis 70°, vorzugsweise etwa 45° bis 60° zur Leiterrichtung erfolgt und/oder derart erfolgt so dass eine Spitze von vorzugsweise etwa 20° bis 60°, vorzugsweise etwa 30° bis 45° gebildet wird.

6. Haarpflegegerät nach einem der vorhergehenden Ansprüche, **dadurch gekennzeichnet, dass** mehrere spitze Bereiche (18) vorhanden sind.

7. Haarpflegegerät nach einem der vorhergehenden Ansprüche, **dadurch gekennzeichnet, dass** das Kabel (13) ein Litzekabel mit Litzeadern und/oder ein mehradriges Kabel ist, das mehrere spitze Bereiche (18a - c) bildet.

8. Haarpflegegerät nach Anspruch 7, **dadurch gekennzeichnet, dass** die Litze- und oder Aderenden voneinander beabstandet sind.

9. Haarpflegegerät nach Anspruch 8, **dadurch gekennzeichnet, dass** die Litze- und oder Aderenden auseinander gefächert sind.

10. Haarpflegegerät nach einem der vorhergehenden Ansprüche, **dadurch gekennzeichnet, dass** die lonisationselektrode (12) in einem Luftkanal (8) zur Erzeugung eines ionisierten Luftstromes angeordnet ist.

11. Haarpflegegerät nach einem der vorhergehenden Ansprüche, **dadurch gekennzeichnet, dass** die lonisationselektrode (12) in Richtung des Luftkanals (8) verläuft.

12. Haarpflegegerät nach Anspruch 10 oder 11, **dadurch gekennzeichnet, dass** die lonisationselektrode (12) im Wesentlichen etwa zentrisch im Luftkanal (8) angeordnet ist.

13. Haarpflegegerät nach einem der Ansprüche 10 bis 12, **dadurch gekennzeichnet, dass** die lonisationelektrode (12) in einem beheizten oder heizbaren Bereich des Luftkanals (8) angeordnet ist.

14. Haarpflegegerät nach einem der Ansprüche 10 bis 13, **dadurch gekennzeichnet, dass** das Kabel (13) zumindest teilweise innerhalb des Luftkanals (8), vorzugsweise etwa zentrisch im Luftkanal (8), geführt wird.

15. Haarpflegegerät nach einem der vorhergehenden Ansprüche, **dadurch gekennzeichnet, dass** die Ionisationselektrode (12), insbesondere ohne zusätzliche Halteelemente, frei liegt.

16. Haarpflegegerät nach einem der vorhergehenden Ansprüche, **dadurch gekennzeichnet, dass** die lonisationelektrode (12) in der Nähe einer Luftaustrittsöffnung (5) angeordnet ist.

17. Haarpflegegerät nach einem der vorhergehenden Ansprüche, **dadurch gekennzeichnet, dass** das Kabel (13) durch mindestens eine Heizträgerplatte (6), insbesondere einer Mikanitanordnung befestigt ist, und insbesondere durch mindestens ein Halteelement (16) gehalten ist.

18. Haarpflegegerät nach einem der vorhergehenden Ansprüche, **dadurch gekennzeichnet, dass** die lonisationselektrode (12) in einem Heizkanal, vorzugsweise einem Heizrohr integriert ist.

19. Haarpflegegerät nach einem der vorhergehenden Ansprüche, **dadurch gekennzeichnet, dass** die Hochspannungsquelle (13) eine Leerlaufspannung von 2 kV bis 7 kV aufweist, wobei ihr Innenwiderstand vorzugsweise 5 - 20 Megaohm, insbesondere 10 Megaohm beträgt.

20. Haarpflegegerät nach einem der vorhergehenden Ansprüche, **dadurch gekennzeichnet, dass** die Hochspannungsquelle (13) ein Transformator auf Induktionsbasis ist.

21. Warmluft-Lockenstab mit einer Ionisationsvorrichtung nach einem der vorhergehenden Ansprüche.

22. Haarbürste mit einer lonisationsvorrichtung nach einem der vorhergehenden Ansprüche, wobei die Hochspannungsquelle batteriegespeist ist.

## Claims

1. Hair-care appliance with an ionization apparatus for producing air ionization, comprising a high-voltage source (11), a cable (13) which is connected to the high-voltage source (11) and comprises an insulated electrical conductor (15), with an ionization electrode (12) being arranged at a free end of the conductor (15) for the purpose of forming an electrical field and comprising a pointed region (18), so that the field is concentrated, **characterized in that** the ionization electrode (12) with the pointed region (18) is integrally formed from the electrical conductor (15).

2. Hair-care appliance according to Claim 1, **characterized in that** the pointed region (18) of the ionization electrode (12) is formed by machining, in particular by clipping the electrical conductor (15).

3. Hair-care appliance according to Claim 2, **characterized in that** the pointed region (18) is formed by bevelled cutting of a conductor end at the free end of the conductor (15).

4. Hair-care appliance according to one of the preceding claims, **characterized in that** the pointed region (18) is formed by at least one burr (21), in particular of a bevelled cut.

5. Hair-care appliance according to Claim 3 or 4, **characterized in that** the bevelled cut is made at an angle of 30° to 70°, preferably approximately 45° to 60°, in relation to the conductor direction and/or is made in such a way that a point of preferably approximately 20° to 60°, preferably approximately 30° to 45°, is formed.

6. Hair-care appliance according to one of the preceding claims, **characterized in that** a plurality of pointed regions (18) are present.

7. Hair-care appliance according to one of the preceding claims, **characterized in that** the cable (13) is a stranded cable with stranded cores and/or a multicore cable which forms a plurality of pointed regions (18a-c).

8. Hair-care appliance according to Claim 7, **characterized in that** the strand ends and/or core ends are spaced apart from one another.

9. Hair-care appliance according to Claim 8, **characterized in that** the strand ends and/or core ends are fanned out from one another.

10. Hair-care appliance according to one of the preceding claims, **characterized in that** the ionization electrode (12) is arranged in an air duct (8) for producing an ionized air stream.

11. Hair-care appliance according to one of the preceding claims, **characterized in that** the ionization electrode (12) runs in the direction of the air duct (8).

12. Hair-care appliance according to Claim 10 or 11, **characterized in that** the ionization electrode (12) is arranged substantially approximately centrally in the air duct (8).

13. Hair-care appliance according to one of Claims 10 to 12, **characterized in that** the ionization electrode (12) is arranged in a heated or heatable region of the air duct (8).

14. Hair-care appliance according to one of Claims 10 to 13, **characterized in that** the cable (13) is conducted at least partly within the air duct (8), preferably approximately centrally in the air duct (8).

15. Hair-care appliance according to one of the preceding claims, **characterized in that** the ionization electrode (12), in particular without additional retaining elements, is exposed.

16. Hair-care appliance according to one of the preceding claims, **characterized in that** the ionization electrode (12) is arranged in the vicinity of an air-outlet opening (5).

17. Hair-care appliance according to one of the preceding claims, **characterized in that** the cable (13) is secured by at least one heat carrier plate (6), in particular a micanite arrangement, and is retained, in particular, by at least one retaining element (16).

18. Hair-care appliance according to one of the preceding claims, **characterized in that** the ionization electrode (12) is integrated in a heating duct, preferably a heating tube.

19. Hair-care appliance according to one of the preceding claims, **characterized in that** the high-voltage source (13) has a no-load voltage of 2 kV to 7 kV, with its internal resistance preferably being 5-20 megaohms, in particular 10 megaohms.

20. Hair-care appliance according to one of the preceding claims, **characterized in that** the high-voltage source (13) is an induction-based transformer.

21. Hot-air curling tongs with an ionization apparatus according to one of the preceding claims.

22. Hairbrush with an ionization apparatus according to one of the preceding claims, with the high-voltage source being battery-powered.

## Revendications

1. Appareil pour le soin des cheveux muni d'un dispositif d'ionisation pour générer une ionisation de l'air, comprenant une source de haute tension (11), un câble (13) pouvant être relié avec la source de haute tension (11), lequel comprend un conducteur (15) isolé électriquement, une électrode d'ionisation (12) étant disposée à une extrémité libre du conducteur (15) pour former un champ électrique et comprenant une zone en pointe (18) afin qu'il se produise une concentration du champ, **caractérisé en ce que** l'électrode d'ionisation (12) dotée de la zone en pointe (18) est formée d'une seule pièce avec le conducteur électrique (15).

2. Appareil pour le soin des cheveux selon la revendication 1, **caractérisé en ce que** la zone en pointe (18) de l'électrode d'ionisation (12) est formée par usinage, notamment par découpe du conducteur électrique (15).

3. Appareil pour le soin des cheveux selon la revendication 2, **caractérisé en ce que** la zone en pointe (18) est formée par une coupe en biseau d'une extrémité conductrice à l'extrémité libre du conducteur (15).

4. Appareil pour le soin des cheveux selon l'une des revendications précédentes, **caractérisé en ce que** la zone en pointe (18) est formée par au moins une arête (21), notamment une coupe en biseau.

5. Appareil pour le soin des cheveux selon la revendication 3 ou 4, **caractérisé en ce que** la coupe en biseau est réalisée sous un angle de 30° à 70°, de préférence d'environ 45° à 60° dans le sens du conducteur et/ou est réalisée de manière à former une pointe de préférence d'environ 20° à 60°, de préférence d'environ 30° à 45°.

6. Appareil pour le soin des cheveux selon l'une des revendications précédentes, **caractérisé en ce qu'**il existe plusieurs zones en pointe (18).

7. Appareil pour le soin des cheveux selon l'une des revendications précédentes, **caractérisé en ce que** le câble (13) est un câble à toron avec des brins toronnés et/ou un câble multiconducteurs qui forme plusieurs zones en pointe (18a - c).

8. Appareil pour le soin des cheveux selon la revendication 7, **caractérisé en ce que** les extrémités des torons et/ou des brins sont espacées les unes des autres.

9. Appareil pour le soin des cheveux selon la revendication 8, **caractérisé en ce que** les extrémités des torons et/ou des brins sont déployées en éventail.

10. Appareil pour le soin des cheveux selon l'une des revendications précédentes, **caractérisé en ce que** l'électrode d'ionisation (12) est disposée dans un conduit d'air (8) pour produire un courant d'air ionisé.

11. Appareil pour le soin des cheveux selon l'une des revendications précédentes, **caractérisé en ce que** l'électrode d'ionisation (12) s'étend dans le sens du conduit d'air (8).

12. Appareil pour le soin des cheveux selon la revendication 10 ou 11, **caractérisé en ce que** l'électrode d'ionisation (12) est disposée pour l'essentiel approximativement centrée dans le conduit d'air (8).

13. Appareil pour le soin des cheveux selon l'une des revendications 10 à 12, **caractérisé en ce que** l'électrode d'ionisation (12) est disposée dans une zone chauffée ou chauffable du conduit d'air (8).

14. Appareil pour le soin des cheveux selon l'une des revendications 10 à 13, **caractérisé en ce que** le câble (13) est acheminé au moins partiellement à l'intérieur du conduit d'air (8), de préférence en étant approximativement centré dans le conduit d'air (8).

15. Appareil pour le soin des cheveux selon l'une des revendications précédentes, **caractérisé en ce que** l'électrode d'ionisation (12) repose librement, notamment sans éléments de maintien supplémentaires.

16. Appareil pour le soin des cheveux selon l'une des revendications précédentes, **caractérisé en ce que** l'électrode d'ionisation (12) est disposée à proximité d'une ouverture de sortie d'air (5).

17. Appareil pour le soin des cheveux selon l'une des revendications précédentes, **caractérisé en ce que** le câble (13) est fixé par au moins une plaque support chauffante (6), notamment un arrangement en micanite, et notamment par au moins un élément de maintien (16).

18. Appareil pour le soin des cheveux selon l'une des revendications précédentes, **caractérisé en ce que** l'électrode d'ionisation (12) est intégrée dans un conduit chauffant, de préférence un tube chauffant.

19. Appareil pour le soin des cheveux selon l'une des revendications précédentes, **caractérisé en ce que** la source de haute tension (13) présente une tension à vide de 2 kV à 7 kV, sa résistance interne étant de préférence de 5 à 20 Mohms, notamment égale à 10 Mohms.

20. Appareil pour le soin des cheveux selon l'une des revendications précédentes, **caractérisé en ce que** la source de haute tension (13) est un transformateur fonctionnant par induction.

21. Fer à friser à air chaud comprenant un dispositif d'ionisation selon l'une des revendications précédentes.

22. Brosse à cheveux comprenant un dispositif d'ionisation selon l'une des revendications précédentes, la source de haute tension étant alimentée par une batterie.
